# EUROPÄISCHE PATENTSCHRIFT

(11) **EP 1 266 843 B1**
(45) Veröffentlichungstag und Bekanntmachung des Hinweises auf die Patenterteilung: **28.12.2005**
(21) Anmeldenummer: 02010524.3
(22) Anmeldetag: 10.05.2002
(51) Int. Cl.: B65D 71/00

(54) **Transporteinheit für plattenförmige Dämmstoffelemente**
Transport unit for panel-shaped insulation elements
Unité de transport pour panneaux d'isolation

(30) Priorität: 02.06.2001 DE 10127030; 09.03.2002 DE 10210412
(43) Veröffentlichungstag der Anmeldung: 18.12.2002
(62) Teilanmeldung aus: 05012398.3
(73) Patentinhaber: Deutsche Rockwool Mineralwoll GmbH & Co. OHG, 45966 Gladbeck (DE)
(72) Erfinder: Klose, Gerd-Rüdiger, Dr.-Ing., 46286 Dorsten (DE)
(74) Vertreter: Wanischeck-Bergmann, Axel

(56) Entgegenhaltungen:
- EP-A- 1 002 738
- DE-A- 4 026 807
- DE-U- 29 608 864
- US-A- 3 942 654

## Beschreibung

Die Erfindung betrifft ein Verpackungs- und/oder Transporteinheit für plattenförmige Dämmstoffelemente, insbesondere Dämmplatten, vorzugsweise aus Mineralfasem, insbesondere aus Steinwolle, bestehend aus mehreren Dämmstoffelementen und einer vorzugsweise als Folie ausgebildeten Umhüllung, in der die Dämmstoffelemente derart angeordnet sind, dass sie auf einer ihrer, vorzugsweise in Längsrichtung der Dämmstoffelemente verlaufenden Schmalseiten aufstehen. Ferner betrifft die Erfindung ein Transportgebinde für Verpackungs- und/oder Transporteinheiten für plattenförmige Dämmstoffelemente, insbesondere Dämmplatten, vorzugsweise aus Mineralfasern, insbesondere aus Steinwolle, die jeweils aus zumindest einer, vorzugsweise zwei übereinander angeordneten Lagen Dämmstoffelemente und einer vorzugsweise als Folie ausgebildeten Umhüllungbestehen, in der die Dämmstoffelemente in jeder Lage derart angeordnet sind, dass sie auf einer ihrer, vorzugsweise in Längsrichtung der Dämmstoffelemente verlaufenden Schmalseiten aufstehen. Schließlich betrifft die Erfindung ein Verfahren zur Herstellung einer Verpackungs- und/oder Transporteinheit für plattenförmige Dämmstoffelemente.

Dämmstoffe werden in großem Umfang in Gebäuden und Anlagen eingesetzt. Allein der Absatz von Mineralwolle- Dämmstoffen erreicht jährlich in Deutschland die Größenordnung von ca. 15 bis 20 Millionen Kubikmeter. Dämmstoffe sind leichte, voluminöse und trotz hohem Nutzen preiswerte Güter. Wegen des großen Raumbedarfs bei vergleichsweise geringer Wertschöpfung begrenzen Handelsunternehmen die Vorhaltung der Dämmstoffe auf ein minimales Maß. Die Hersteller der Dämmstoffe haben daher eine vorteilhafte Logistik für die direkte Anlieferung der Dämmstoffe auf Baustellen entwickelt, bei der bedarfsgerecht produziert und im Namen und auf Rechnung des Handelsunternehmens die Dämmstoffe termingerecht zu Händen eines verarbeitenden Unternehmens direkt auf die Baustelle geliefert werden. Die Dämmstoffe werden in Verpackungs- und/oder Transporteinheiten bereitgestellt, bei denen es sich um Pakete oder Gebinde mehrerer Pakete mit Dämmstoffelementen, beispielsweise Dämmstoffplatten oder Dämmfilz -Rollen handelt, die demzufolge nicht mehr einzeln in den Laderaum eines Transportfahrzeuges gestapelt werden. Zwar lässt sich mit der Einzelanordnung der Dämmstoffelemente eine weitgehend optimale Ausnutzung des Ladevolumens erreichen, dieser Vorteil wird aber wirtschaftlich durch die arbeitsintensive Be- und Entladung des Transportfahrzeugs aufgezerrt. Das Zusammenfassen der Dämmstoffelemente zu palettierten Verpackungs- und/oder Transporteinheiten ermöglicht ein schnelles und wirtschaftliches Be- und Entladen der Transportfahrzeuge.

Die Entladebedingungen auf Baustellen oder auch bei Handelsuntemehmungen sind dabei vielfach nicht so günstig wie bei einem Hersteller, der den Versand einer einzelnen Produktart optimieren kann.

Um die Arbeitskosten zu senken, verarbeiten Unternehmen, die z.B. Flachdach-Abdichtungen herstellen, bevorzugt großformatige und damit relativ schwere Dachdämmplatten, die zu speziellen Verpackungs- und/oder Transporteinheiten zusammengestellt werden.

Da in der Logistik-Kette mehrere Unternehmen mit ganz unterschiedlichem technischen Niveau und dementsprechenden differierenden wirtschaftlichen Interessen zusammengeführt werden, ist es vor allem für den Hersteller der Dämmstoffelemente aus verschiedenen Gründen von besonderem Interesse, die Kosten für die Distribution der Dämmstoffelemente bis zum Endverbraucher so niedrig wie möglich zu halten bzw. an der möglichen Wertschöpfung beteiligt zu sein.

Dachdämmplatten aus Mineralfasern weisen Rohdichten von ca. 100 bis 200 kg/m³ auf. Es sind auch Dachdämmplatten bekannt, die in einer Oberflächenzone mit ca. 180 bis 220 kg/m³ eine deutlich höhere Rohdichte aufweisen als darunter angeordneten Bereichen der Dachdämmplatten. Die hoch verdichtete Oberflächenzone soll die Steifigkeit der Dachdämmplatten beim Begehen vergrößem. Diese Dachdämmplatten weisen üblicherweise Dicken von ca. 30 - ca. 160 kg/m³ auf. Bei einem Standard-Format von beispielsweise 1000 mm Länge und 600 mm Breite werden die Dachdämmplatten durch Umhüllungen aus Schrumpffolie zu Paketen von etwa 20 kg Gewicht und Dicken von ca. 20 bis 40 cm zusammengepackt . Derartige Pakete werden überwiegend einzeln oder auf Holzpaletten gestapelt versandt.

Großformatige Dachdämmplatten werden beispielsweise mit den Abmessungen 2 m Länge und 1,2 m Breite hergestellt und zunächst aufgestapelt. Ein derartiger Plattenstapel bildet die Grundlage für eine Verpackungs- und/oder Transporteinheit. Eine sich bereits in der Praxis gut bewährte Verpackungs- und/oder Transporteinheit wird in der DE 92 183 20 U1 beschrieben. Der Plattenstapel ruht hier auf mindestens zwei Auflagekörpern, vorzugsweise aus dem gleichen Material wie die Dachdämmplatten, wobei der Plattenstapel und die Dachdämmplatten insgesamt mit einer Kunststofffolie umhüllt ist. Die Auflagekörper ermöglichen das Unterfahren der Verpackungs- und Transporteinheit mit Hubwagen oder einer gabelartigen Hebevorrichtung von Hubstaplern.

Die Umhüllung besteht aus Stretchfolien, vorzugsweise aus Polyäthylen. Die Folie wird insbesondere im in Bereich der Auflagekörper mehrfach um den Plattenstapel gewickelt, um eine größere Transportsicherheit zu erzielen. Stretchfolien weisen eine gute Kohäsion zwischen den einzelnen Folienlagen auf. Aufgrund der Abmessungen der Dachdämmplatten, des relativ hohen Gewichts der einzelnen Dachdämmplatten und der daraus resultierenden Reibungskräfte weist der Plattenstapel insgesamt bereits eine hohe innere Steifigkeit auf und verhält sich im wesentlichen wie ein homogener Block aus Mineralfasern. Günstig wirkt sich auch aus, dass die Dachdämm-platten auf einer Herstellungslinie quer von der zunächst endlosen Faserbahn abgetrennt werden. Die Dachdämmplatten weisen somit in der Längsrichtung, die also quer zu der ursprünglichen Herstellungsrichtung liegt, eine wesentlich höhere innere Steifigkeit und Biegezugfestigkeit auf, als in der Richtung der Plattenbreite.

Eine Verpackungs- und/oder Transporteinheit aus derartigen Dachdämmplatten weist somit bei einer durchschnittlichen Höhe des Plattenstapels von 1,2 m ein Gesamtgewicht von ca. 500 kg auf und ist ohne entsprechende Transportgeräte, wie Kräne, Hubstapler oder dergleichen nicht handhabbar.

Um die Dämmstoffelemente nicht örtlich zu überlasten, werden Länge und Breite der Auflagekörper so dimensioniert, dass weder die Dämmstoffelemente noch die Auflagekörper überlastet und somit beschädigt werden. Die normalerweise ca. 400 mm breiten Auflagekörper werden über die gesamte Breite des Plattenstapels angeordnet. Die beispielsweise zwei Meter langen Dachdämmplatten kragen auf beiden Enden ca. 150 mm, vorzugsweise aber 200 mm über; mittig verbleibt ein ca. 800 mm breiter Zwischenraum.

Die Verpackungs- und/oder Transporteinheiten werden im Herstellerwerk für den Transport oder die Lagerung bei dem Hersteller oder auf der Baustelle zusammengestellt. Der Transport auf die Baustelle oder in ein Lager eines verarbeitenden Unternehmens oder eines Handelsunternehmens erfolgt zumeist mit Lastkraftwagen. Wegen der größeren Flexibilität werden überwiegend Lastkraftwagen mit überplanten Pritschen oder überplante Wechselpritschen eingesetzt. Die Verpackungs- und/oder Transporteinheiten werden mit Hilfe von Hubstaplern von beiden Seiten auf die Pritsche des Lastkraftwagens bzw. eines Anhängers aufgesetzt, wobei jeweils nicht mehr als zwei Verpackungs- und/oder Transporteinheiten übereinander angeordnet werden. Bereits bei der Beladung müssen die Planen auf beiden Seiten des Lastkraftwagens und/oder des Anhängers aufgeklappt werden. Zu diesem Zweck müssen die zahlreichen seitlichen Halterungen der Überplanung geöffnet und die Hälfte der Plane mit Hilfe von Brettern oder dergleichen nach oben umgeklappt und auf dem Stützgerüst abgelegt werden.

Derselbe Vorgang erfolgt in umgekehrter Abfolge im Lager eines Handelsunternehmens oder auf einer Baustelle. Erfolgt dort der Transport der Transporteinheit mit Hilfe von Turmdrehkranen direkt auf die Dachfläche, muss die Plane weitgehend entfernt werden. Andernfalls werden die Transporteinheiten mittels Hubstaplern entladen und zwischengelagert. In beiden Fällen wird der Entladungsvorgang verzögert und damit verteuert.

Um eine Konzentration von Lasten im Einzugsbereich des Krans und damit mögliche Deformationen biegeweicher Dachschalen aus beispielsweise Profilblechen zu vermeiden, werden die Verpackungs- und/oder Transporteinheiten umgehend auf einer tragenden Dachschale verteilt. Dazu dienen mehrachsige Hubwagen, die sich auch unter Last ohne weiteres auf Dachschalen bewegen lassen.

Derart günstige Umstände sind aber recht selten auf Baustellen anzutreffen. Wegen der vielfach gleichzeitig an einem zu errichtenden Gebäude tätigen Gewerke und der von ihnen ausgelösten Materialanlieferungen treten regelmäßig Engpässe bei den Nutzung der vorhandenen Krankapazitäten auf. Die angelieferten Dämmstoffelemente müssen deshalb zwischengelagert werden. Dieselbe Situation ergibt sich naturgemäß, wenn Kräne zum Transport der Dämmstoffelemente nur zeitweise aufgestellt werden und größere Mengen von Dämmstoffelernenten in einem Zug auf die Dachfläche gehoben werden sollen. Zu diesem Zwecke werden die Verpackungs- und/oder Transporteinheiten mit Hilfe normaler Hubstapler von der Ladefläche des Lastkraftwagens und/oder des Anhängers gehoben. Die übliche Gabelbreite beträgt außen ca. 0,6 m. Jede Gabel ist ca. 1,4 m lang und nur ca. 0,10 m breit. Die übliche Materialstärke bewegt sich im Bereich von ca. 40 mm.

Die Gabel wird mittig unter den Plattenstapel gefahren, obwohl das bei dem häufig unebenen Gelände im Baustellenbereich nicht immer möglich ist, so dass die Umhüllung mitsamt der Auflagekörper möglicher Beschädigung durch die Gabeln des Hubstaplers ausgesetzt ist. Diese Beschädigungen beeinträchtigen die beabsichtigte spätere Nutzung der Auflagerkörper als zu verarbeitendes Dämmmaterial. Ferner kann beim unachtsamen Unterfahren von dicht hinter- bzw. nebeneinander auf der Pritsche des Lastkraftwagens abgestellten Verpackungs- und/oder Transporteinheiten und beim nachfolgenden Anheben der Verpackungs- und/oder Transporteinheit die benachbarte VerpackungsundloderTransporteinheit beschädigt werden.

Die spezifische Belastungen des im Plattenstapel unteren Dämmstoffelementes durch die Gabeln ist bei Dämmstoffelementen mit hohem Gewicht häufig zu groß und führt regelmäßig zu Beschädigungen der Dämmstoffelemente im Bereich der Gabelauflagen. Diese Bereiche sind dann derart beschädigt, dass sie zu mangelhaften Dämmergebnissen führen und von den großformatigen Dämmstoffelementen, insbesondere Dachdämmplatten abgetrennt werden müssen. Bei der Handhabung der Verpackungs- und Transporteinheiten mit Kränen wird regelmäßig die gleiche nicht werkstoffgerechte Anschlagtechnik verwendet. Die Plattenstapel werden beispielsweise mit Kranhaken angehoben, wie sie für den Transport von Holzpaletten üblich sind. Auch hier ist die spezifische Auflagefläche für den im Vergleich zu Brettern oder Tafeln aus Holzwerkstoffen wesentlich deformationsfähigeren Dämmstoffelementen viel zu klein. Eine weitergehende Beschädigung der Dämmstoffelemente wird durch ein Anheben des Plattenstapels mit Seilen oder schmalen Gurten verursacht.

Bei der Handhabung der Verpackungs- und/oder Transporteinheit mit einem Hubstapler sollte die Gabel mittig unter dem Plattenstapel angesetzt werden. Hierdurch werden die im Plattenstapel angeordneten Dämmstoffelemente erheblich auf Biegung beansprucht, wobei die oberen Zonen der Dämmstoffelemente auf Zug beansprucht werden. Bei einem stirnseitigen Anheben zum Transport des Plattenstapels auf der Dachfläche verschiebt sich die Zugzone jedoch nach unten. Diese starken Beanspruchungen in wechselnder Richtung, sowie die beim Transport der Verpackungs- und/oder Transporteinheit auftretenden dynamischen Kräfte sind bei der Auslegung der Umhüllung oder der Anordnung der Dämmstoffelemente zu berücksichtigen.

Weitere Verpackungs- und/oder Transporteinheiten für plattenförmige Dämmstoffelemente sind aus der EP 0 962 399 A2 bekannt. Bei dieser vorbekannten Verpackung sind die Dämmplatten aus Mineralfasern in zwei übereinander angeordneten Lagen innerhalb einer Umhüllung angeordnet, wobei die Dämmplatten auf einer ihrer in Längsrichtung der Dämmplatten verlaufenden Schmalseiten aufstehen. Es handelt sich hierbei um ein Kleingebinde, welches im Gerüstbereich in entsprechende Vorrichtungen einhängbar sein soll und demzufolge eine Tragelasche hat.

Ferner ist aus der DE 297 15 125 U1 eine vergleichbare Transportverpackung für großvolumige leichte Baustoffe, speziell Dämmstoffe bekannt, bei der es sich ebenfalls um eine Kleinverpackung handelt, die durch entsprechende Tragegriffe in einfacher Weise handhabbar sein soll.

Aus der DE 40 26 807 A1 ist eine Verpackungseinheit aus Mineralwolle-Platten mit einer Umhüllung bekannt, die aus einer schrumpfbaren Kunststofffolie besteht und deren Enden durch eine Schweißnaht miteinander verbunden sind, wobei an der Schweißnaht eine nach außen weisende Tragelasche angeflanscht ist. Erkennbar handelt es sich hierbei auch wiederum um ein Kleingebinde für die Handhabung beispielsweise auf einem Gerüst bzw. einen einfachen Abverkauf und Transport in Baumärkten und anderen Fachgeschäften an sogenannte Do-it-yourself-Handwerker.

Diese vorbekannte Verpackungs- und/oder Transporteinheiten sind aber für einen wirtschaftlichen Transport von größeren Mengen von plattenförmigen Dämmstoffelementen nur bedingt geeignet. Insbesondere im Baustellenbereich, aber auch im Bereich von Baustellenhändlern ist mit diesen Verpackungs- und/oder Transporteinheiten ein aufwendiges Verpackungssystem sowie eine aufwendige Be- und Entladung der Fahrzeuge verbunden.

Eine gattungsgemäße Verpackungs- und/oder Transporteinheit ist aus der DE 298 08 864 U1 bekannt und weist mehrere Dämmstoffelemente auf, die auf einer ihrer Schmalseiten aufstehen, wobei an gegenüberliegenden Schmalseiten parallel und im Abstand zueinander verlaufende Aussteifungselemente, beispielsweise aus flachen Hölzern oder aus Spanplattenstreifen angeordnet sind. Die Dämmstoffelemente sind zusammen mit den Aussteifungselementen mit zwei Folien umgeben, wobei die erste Folie an den Aussteifungselementen und den Schmalseiten der Dämmstoffelemente anliegt, während die zweite Folie an den großen Oberflächen und den noch freien Schmalseiten der Dämmstoffelemente anliegend angeordnet ist.

Ergänzend sind Tragelemente für den hängenden Transport der Transporteinheit vorgesehen, die aus zwischen benachbarten Dämmstoffelementen angeordneten und den Ausnehmungen der Aussteifungselemente geführten Abschnitten und zwei Zugbandtellen bestehen, die an Verbindungsstellen miteinander verbunden sind.

Grundsätzlich hat sich diese Transporteinheit als auf Baustellen gut handhabbare Transporteinheit bewährt. Die Anzahl der in einer solchen Transporteinheit anzuordnen plattenförmige Dämmstoffelemente ist jedoch beschränkt, da bei einer zu großen Anzahl von Dämmstoffelementen sowohl das Gewicht nachteilig ist, als auch die Handhabung der Transporteinheit mittels des Tragelementes umständlich ist. Der Transport der vorbekannten Transporteinheit führt aber dazu, dass eine Vielzahl einzelner Transporteinheiten beispielsweise in einem Lastkraftwagen verpackt werden müssen. Die diesbezüglich vorgesehenen Aussteifungselemente sind daher auch keine Auflagekörper, die eine Handhabung der vorbekannten Transporteinheit mit üblichen Hebezeugen, beispielsweise Kränen oder Gabelstaplern ermöglicht. Vielmehr handelt es sich um sehr dünne Aussteifungselemente, die zum einen aufgrund des zu reduzierenden Gewichtes einer solchen Transporteinheit nur sehr dünn ausgebildet sein können und zum anderen lediglich die Aufgabe haben, die entsprechende Transporteinheit auszusteifen, was insbesondere hinsichtlich der Anordnung der Tragelemente erforderlich ist, um die Tragbarkeit der Transporteinheit zu ermöglichen. Ohne die dargestellten Aussteifungselemente würden nämlich die Tragelemente zwischen den benachbarten plattenförmigen Dämmstoffelementen herausrutschen und keinen Halt finden, so dass die Tragbarkeit der Transporteinheit sehr stark eingeschränkt wäre.

Eine weitere Transporteinheit ist aus der EP 1 002 738 A1 bekannt, wobei aus diesem Stand der Technik lediglich bekannt ist, die Dämmstoffelemente auf ihren großen Oberflächen aufliegend in einer Folie anzuordnen.

Ausgehend von diesem Stand der Technik liegt der Erfindung die **Aufgabe** zugrunde, eine Verpackungs- und/oder Transporteinheit und/oder ein Transportgebinde und/oder ein Verfahren zur Herstellung dieser Verpackungs- und/oder Transporteinheit zu schaffen, bei der bzw. bei dem eine hohe Stabilität sowohl während des Transports als auch bei der Handhabung auf einer Baustelle gegeben sind und gleichzeitig ein wirtschaftlicher, da kostengünstiger Transport möglich wird.

Die **Lösung** dieser Aufgabenstellung sieht bei einer erfindungsgemäßen Verpackungs- und/oder Transporteinheit vor, dass die Dämmstoffelemente in zumindest einer, vorzugsweise zwei übereinander angeordneten Lagen angeordnet sind, wobei jede Lage zumindest zwei Reihen von Dämmstoffelementen aufweist und dass die von der Folie umgebenen Dämmstoffelemente mit ihren in Längsrichtung der Dämmstoffelemente verlaufenden Schmalseiten auf Auflagekörpern angeordnet sind, wobei die Auflagerkörper im wesentlichen rechtwinklig zur Längserstreckung der Dämmstoffelemente angeordnet und über Verbindungselemente mit den Dämmstoffelementen und der Folie verbunden sind. Seitens des Transportgebindes ist zur **Lösung** der Aufgabenstellung vorgesehen, dass mehrere Verpackungs- und/oder Transporteinheiten nach Anspruch 1 zusammengefasst und mit einer Folie umgeben sowie auf zumindest einem Auflagekörper angeordnet sind. Schließlich ist zur **Lösung** der Aufgabenstellung eine erste Ausführungsform des erfindungsgemäßen Verfahrens vorgesehen, bei dem mehrere Dämmstoffelemente in zumindest einer, vorzugsweise zwei übereinander angeordneten Lagen auf einer ihrer in Längsrichtung verlaufenden Schmalseiten dicht nebeneinander aufgestellt werden, wobei jede Lage zumindest zwei Reihen von Dämmstoffelementen aufweist, die Dämmstoffelemente durch einen Druck auf ihre großen Oberflächen komprimiert werden, die komprimierten Dämmstoffelemente mit einer Folie umhüllt werden und abschließend die in der Folie angeordneten Dämmstoffelemente mit Auflagekörpern verbunden werden, die quer zur Längserstreckung der Dämmstoffelemente im Bereich der aufstehenden Schmalseiten angeordnet werden. Eine zweite Ausführungsform des erfindungsgemäßen Verfahrens sieht zur **Lösung** der Aufgabenstellung vor, dass mehrere Dämmstoffelemente in zumindest einer, vorzugsweise zwei übereinander angeordneten Lagen auf einer ihrer in Längsrichtung verlaufenden Schmalseiten dicht nebeneinander aufgestellt werden, wobei jede Lage zumindest zwei Reihen von Dämmstoffelementen aufweist, die Dämmstoffelemente durch einen Druck auf ihre großen Oberflächen komprimiert werden, auf die komprimierten Dämmstoffelemente Auflagekörper aufgelegt werden, die Dämmstoffelemente zusammen mit den Auflagekörper mit einer Folie umhüllt werden, wobei die Auflagekörper quer zur Längserstreckung der Dämmstoffelemente im Bereich der Schmalseiten angeordnet werden.

Weitere Merkmale und vorteilhafte Weiterbildungen der Erfindung ergeben sich aus den Unteransprüchen sowie aus der nachfolgenden Beschreibung der Vorteile der einzelnen weiterbildenden Merkmale.

Erfindungsgemäß ist somit vorgesehen, dass die Dämmstoffelemente in der Folie derart angeordnet sind, dass sie mit ihren Schmalseiten auf Auflagekörpern aufstehen. Hierdurch wird die Möglichkeit erzielt, eine große Anzahl von Dämmstoffelementen in einer Verpackungs- und/oder Transporteinheit anzuordnen, da es hier nicht auf eine gute Handhabbarkeit durch eine Person ankommt. Vielmehr soll die erfindungsgemäße Verpackungs- und/oder Transporteinheit mit Maschinen handhabbar sein, d.h. beispielsweise mit Hubgeräten auf einen Lastkraftwagen aufgesetzt oder von diesem abhoben werden können.

Durch das Aufstellen der Dämmstoffelemente auf einer Schmalseite wird zum einen erreicht, dass die Biegesteifigkeit eines derart gebildeten Stapels bzw. mehrerer derart gebildeter und in Lagen angeordneter Stapel ausreichend hoch ist, um eine stabile Verpackungs- und/oder Transporteinheit bei vergleichsweise geringem Einsatz von Verpackungsmaterialien auszubilden, die sowohl mit Hubstaplern, als auch mit Kränen gehandhabt werden kann, so dass ein einfaches Be- und Entladen von Transportfahrzeugen, insbesondere solchen, die offen ausgebildet sind, möglich ist.

Auf diese Weise können auch Dämmstoffelemente in Form von großformatigen Dämmplatten mit geringen Dicken zu stabilen Verpackungs- und/oder Transporteinheiten zusammengefasst werden.

Vorzugsweise werden die Dämmstoffelemente unter einer Kompression auf ihre großen Oberflächen in der Folie angeordnet. Zu diesem Zweck ist beispielsweise vorgesehen, dass die Dämmstoffelemente in einem ersten Schritt auf ihren Schmalseiten nebeneinanderstehend angeordnet werden, bevor dann beidseits eines derart gebildeten Stapels eine Druckplatte auf die freie große Oberfläche der jeweils äußeren Dämmstoffelemente einwirkt und den Stapel zusammenpresst. Anschließend erfolgt die Ummantelung des derart zusammengepressten und komprimierten Stapels der Dämmstoffelemente mit einer Schrumpffolie. Die den Stapel bis zur Ummantelung unter Kompression haltenden Druckplatten werden sodann aus der Ummantelung herausgezogen, woraufhin die Schrumpffolie anschließend noch durch eine thermische Behandlung nachgeschrumpft werden kann. Die Auflagekörper können hierbei direkt innerhalb der Folie angeordnet sein. Es besteht aber auch die Möglichkeit, die Auflagekörper nachträglich außerhalb der Folie mit weiteren Folienstreifen oder einer Umbänderung zu befestigen. In jedem Fall ergibt sich eine insgesamt stabile Verpackungs- und/oder Transporteinheit für plattenförmige Dämmstoffelemente.

Leichte Dämmstoffelemente aus Mineralfasern weisen Rohdichten von ca. 22 bis 50 kg/m³ bei einer Herstellung aus Steinfasern und ca. 12 bis 35 kg/m³ bei einer Herstellung aus Glasfasern auf. Diese Dämmstoffelemente sind selbst mit geringen Kräften leicht zu komprimieren. Hieraus resultiert aber auch eine geringe Druckfestigkeit und Steifigkeit derartiger Dämmstoffelemente.

Werden derartige Dämmstoffelemente zu Stapeln zusammengefasst, so ergibt sich ein instabiles und sehr weiches Gebilde. Um Transport- und Lagerraum zu sparen, können die Dämmstoffelemente komprimiert werden. Komprimierte Dämmstoffelemente oder Pakete aus komprimierten Dämmstoffelementen sind in sich steif und weisen die voranstehend beschriebenen Nachteile nicht auf. Nachteilig ist aber, dass ein Stapel derartiger Dämmstoffelemente nicht homogen komprimiert werden kann. Vielmehr wirkt die Kompressions- und die Reaktionskraft annähernd ausschließlich auf die äußeren Platten, die dauerhaft deformiert werden, während die innenliegenden Dämmstoffelemente weitgehend unkomprimiert bleiben.

Werden derartig leichte Dämmstoffelemente zu Verpackungs- und/oder Transporteinheiten zusammengefasst und mit einer Folie umwickelt, so bilden die Verpackungs- und/oder Transporteinheiten keine geradlinig begrenzten Seitenflächen aus. Ein Zusammenfassen dieser Verpackungs- und/oder Transporteinheiten zu Transportgebinden führt aufgrund der leicht balligen Seitenflächen zu Stabilitätsproblemen des Gebindes. Derartige Transportgebinde dienen vornehmlich für den Transport vom Herstellerwerk zu einem Handelsunternehmen, wo die Transportgebinde zumeist abgestellt und der Inhalt in einzelnen Verpackungs- und/oder Transporteinheiten verkauft wird. Gegebenenfalls werden auch die Verpackungs- und/oder Transporteinheiten geöffnet und einzelne Dämmstoffelemente angeboten und verkauft.

Die Anforderungen an die Stabilität und Dauerhaftigkeit von bei derartigen Transportgebinden verwendeten Auflagekörpern ist hier geringer als auf einer Baustelle. Demzufolge können hier Auflagekörper aus aufgefaltetem Karton oder aus Pappe verwendet werden, die gegebenenfalls mit aussteifenden Kunststoffstrukturen oder Hartschaumplatten sowie Verbundkonstruktionen aus derartigen Stoffen verstärkt sind. Es hat sich als vorteilhaft erwiesen, anstelle dieser Materialien Auflagekörper zu verwenden, die aus hochverdichteter Steinwolle, insbesondere aus Steinwollelamellen bestehen, da hierdurch kein weiterer Verpackungsstoff anfällt, der ein zusätzliches Recyclingverfahren bzw. einen ergänzenden Entsorgungsweg notwendig macht. Darüber hinaus sind derartige Auflagekörper ausreichend stabil, um ein entsprechendes Transportgebinde auch über eine längere Zeit zu tragen.

Wie bereits ausgeführt, weisen die Verpackungs- und/oder Transporteinheiten wegen des Rückstellvermögens der komprimierten Dämmstoffelemente und der fehlenden Formstabilität der Folie eine leicht ballige Form auf. Durch einen entsprechenden Außendruck kann diese ballige Verformung abgemindert werden.

Die nicht komprimierten Seitenflächen, somit die Schmalseiten der Dämmstoffelemente bilden insgesamt jedoch eine glatte Auflagefläche. Es ist daher vorteilhaft, die Transportgebinde derart auszubilden, dass die Verpackungs- und/oder Transporteinheiten auf ihren Schmalseiten stehend übereinander angeordnet werden.

Alternativ zu den voranstehend beschriebenen Verfahren die Dämmstoffelemente unter einer Kompression auf ihre großen Oberflächen in die Folie einzuwickeln ist vorgesehen, dass die Dämmstoffelemente zusammen mit den Auflagekörpern in einem Arbeitsgang in die Folie eingebracht werden. Die Länge der Auflagekörper entspricht hierbei der Breite der verdichteten Dämmstoffelemente. Die Enden der Auflagekörper sind werkstoffgerecht abgewinkelt.
Anschließend werden die Dämmstoffelemente mitsamt der Ummantelung und den Auflagekörper komprimiert. Die Enden der die Ummantelung bildenden Folie werden miteinander verschweißt, verklebt, vernietet, verklammert und/oder vernäht. Eine mittig angeordnete kraftschlüssige Banderole erhöht die Festigkeit und die Steifigkeit der Verpackungs- und/oder Transporteinheit.

Die Kompression der Dämmstoffelement erfolgt bei diesem Ausführungsbeispiel nicht durch entsprechende Druckplatten, die auf große Oberflächen der außenliegenden Dämmstoffelemente einwirken, sondern durch einen Unterdruck. Hierzu werden die Dämmstoffelemente mit der Umhüllung umgeben, die Umhüllung geschlossen und aus der Umhüllung die Luft evakuiert. Abschließend wird die Öffnung zur Evakuierung der Luft verschweißt, so dass die Dämmstoffelemente unter Kompression in der Umhüllung angeordnet sind. Mit dem Anlegen des Unterdrucks wird eine schonende Verdichtung der gesamten Dämmstoffelemente erzielt.

Die üblicherweise verwendeten Folien sind relativ glatt ausgebildet und weisen demzufolge nur geringe Reibungskoeffizienten auf. Die inneren Bewegungen der Dämmstoffelemente finden deshalb bevorzugt auf diesen Gleitflächen der Folien statt. Um diese Bewegungen zu erschweren und somit ein Auseinaderfallen der Verpackungs- und/oder Transporteinheit zu vermeiden bzw. den zuvor erforderlichen Anpressdruck wegen der damit verbundenen Gefahr einer bleibenden Deformation der Dämmstoffelemente so niedrig wie möglich zu halten, werden die Auflageflächen der Folien mit Doppelklebebändern versehen oder mittels langsam wirkender Haftsprays imprägniert. Durch diese innere Aussteifung können die Stärke und die Menge der Umhüllung bzw. der Folie wesentlich verringert werden.

Alternativ kann vorgesehen sein, dass zwischen den Dämmstoffelementen oder den Verpackungs- und/oder Transporteinheiten eines Transportgebindes zugfeste Einlagen angeordnet sind. Diese zugfesten Einlagen können auch als Decklagen unterhalb der Folie einer Verpackungs- und/oder Transporteinheit oder eines Transportgebindes vorgesehen sein.

Die Verpackungs- und/oder Transporteinheit ist auf Auflagekörpern aufgestellt, deren Flanken werkstoffgerecht abgewinkelt sind. Zwischen den Dämmstoffelementen und den Auflagekörpern ist eine Zwischenlage eingeschoben, die flächenmäßig größer als die Fläche der aufgestellten Dämmstoffelemente ausgebildet ist. Die über die Dämmstoffelemente hinausragenden Bereich der Zwischenlage sind nach oben abgewinkelt, um die aufnehmbare Zugkraft zu erhöhen. Eine vergleichbare Zwischenlage wird auf die Lage der Dämmstoffelemente unterhalb der Ummantelung aufgelegt. In diesem Bereich werden die über die Dämmstoffelemente hinausragenden Bereiche der Zwischenlage nach unten abgebogen. Schließlich kann ergänzend noch eine Zwischenlage zwischen den Dämmstoffelementen oder benachbarten Verpackungs- und/oder Transporteinheiten angeordnet sein, wobei in diesem Fall die über die Dämmstoffelemente hinausragenden Bereiche der Zwischenlage abwechselnd nach oben und unten abgebogen sind.

Eine alternative Ausgestaltung sieht vor, dass zwischen den Dämmstoffelementen eine reißfeste Folie angeordnet ist, die mäanderförmig zwischen benachbarten Dämmstoffelementen verläuft. Gleiches gilt selbstverständlich auch für ein Transportgebinde, wobei dann die reißfeste Folie mäanderförmig um die einzelnen Verpackungs- und/oder Transporteinheiten gelegt ist. Die Stabilität eines derart ausgebildeten Transportgebindes bzw. einer derart ausgebildeten Verpackungs- und/oder Transporteinheit lässt sich nachhaltig dadurch vergrößern, dass die Enden der mäanderförmig geführten Folie kraftschlüssig miteinander verbunden werden und somit eine vollständige Ummantelung der Dämmstoffelemente bzw. der Verpackungs- und/oder Transporteinheiten ergeben.

Schließlich kann ergänzend zu der quer zur Längsrichtung der Dämmstoffelemente verlaufenden Umhüllung eine Umhüllung in Längsrichtung vorgesehen sein, um die Dämmstoffelemente vollständig einzupacken und vor Witterungseinflüssen zu schützen. Gleiches gilt hinsichtlich eines erfindungsgemäßen Transportgebindes.

Weitere Merkmale und Vorteile der Erfindung ergeben sich aus der nachfolgenden Beschreibung der zugehörigen Zeichnung, in der bevorzugte Ausführungsformen einer Verpackungs- und/oder Transporteinheit dargestellt sind. In der Zeichnungen zeigen:
- Figur 1: eine Verpackungs- und/oder Transporteinheit für plattenförmige Dämmstoffelemente in perspektivischer Ansicht;
- Figur 2: eine Verpackungs- und/oder Transporteinheit für plattenförmige Dämmstoffelemente in teilweise geschnitten dargestellter Seitenansicht;
- Figur 3: eine zweite Ausführungsform einer Verpackungs- und/oder Transporteinheit für plattenförmige Dämmstoffelemente in teilweise geschnitten dargestellter Seitenansicht;
- Figur 4: eine dritte Ausführungsform einer Verpackungs- und/oder Transporteinheit für plattenförmige Dämmstoffelemente in teilweise geschnitten dargestellter Seitenansicht in einer geöffneten Stellung;
- Figur 5: die Verpackungs- und/oder Transporteinheit gemäß Figur 4 in einer geschlossenen Stellung;
- Figur 6: eine vierte Ausführungsform einer Verpackungs- und/oder Transporteinheit für plattenförmige Dämmstoffelemente in einer teilweise geschnitten dargestellten Seitenansicht und
- Figur 7: die Verpackungs- und/oder Transporteinheit gemäß Figur 6 in einer Ansicht.

Eine in Figur 1 dargestellte Verpackungs- und/oder Transporteinheit 1 für plattenförmige Dämmstoffelemente 2 weist mehrere Dämmstoffelemente 2 auf, die in zwei Lagen 3 angeordnet sind, wobei die Dämmstoffelemente 2 der beiden Lagen 3 übereinander gestapelt sind. Jede Lage 3 weist zwei Reihen 4 von Dämmstoffelementen 2 auf, wobei die Dämmstoffelemente 2 der benachbarten Reihen mit ihren Schmalseiten 5 dicht aneinanderstoßend angeordnet sind.

Jedes Dämmstoffelement 2 hat neben den zwei Schmalseiten 5 zwei große Oberflächen 6 sowie rechtwinklig zu den Schmalseiten 5 und den großen Oberflächen 6 ausgerichtete Längsseiten, die in Figur 1 teilweise strichliniert und mit der Bezugsziffer 7 dargestellt sind.

Die Dämmstoffelemente 2 sind in der Verpackungs- und/oder Transporteinheit 1 derart angeordnet, dass sie auf ihren Längsseiten 7 aufstehen, so dass die Oberflächen 6 der Dämmstoffelemente 2 lotrecht ausgerichtet sind. Die Reihen 4 und Lagen 3 der Dämmstoffelemente 2 sind mit einer Folie 8 umhüllt, wobei die Folie (8) aus zwei Folienstreifen 9 und 10 besteht, die entlang von Schweißnähten 11 miteinander verbunden sind.

Gemäß Figur 2 ist eine in Figur 1 dargestellte Verpackungs- und/oder Transporteinheit 1 mit Auflagekörpern 12 ausgebildet, die quer zur Längserstreckung, d.h. in Richtung einer Reihe 4 unterhalb der unteren Lage der Dämmstoffelemente 2 angeordnet und über Folienstreifen 13 mit der Verpackungs- und/oder Transporteinheit 1 verbunden sind. Die Auflagekörper 12 bestehen aus einem zu Dämmzwecken geeigneten Material, beispielsweise aus druckfester Steinwolle.

Die Verpackungs- und/oder Transporteinheit 1 gemäß Figur 1 weist Dämmstoffelemente 2 auf, die unter Kompression in der Folie 8 angeordnet sind. Die Folie 8 ist gemäß Figur 2 doppellagig ausgebildet, um die Stabilität der Verpackungs- und/oder Transporteinheit 1 zu gewährleisten, insbesondere im Hinblick auf die Kompression, mit der die Dämmstoffelemente 2 in der Folie 8 angeordnet sind.

Neben der Folie 8 sind auch die Folienstreifen 13 doppellagig um die Dämmstoffelemente 2 und die Auflagekörper 12 geführt.

In Figur 3 ist eine weitere Ausführungsform einer Verpackungs- und/oder Transporteinheit dargestellt. Bei dieser Ausführungsform sind die einzelnen Lagen 3 und Reihen 4 mit einer Folie 14 ummantelt, so dass jede Reihe 4 der Dämmstoffelemente 2 eine Einheit bildet, die dann entsprechend Figur 1 zu einer Verpackungs- und/oder Transporteinheit 1 zusammengefasst sind, wobei vier Reihen 4 in zwei Lagen 3 angeordnet sind. Die vier Einheiten sind mit einer weiteren Folie 8 ummantelt, welche die zwei Lagen 3 bzw. die vier Reihen 4 und die beiden Auflagekörper 12 zusammenfasst.

Ergänzend weist die Verpackungs- und/oder Transporteinheit 1 gemäß Figur 3 eine kraftschlüssig, die Dämmstoffelemente 2 umgreifende Banderole 15 auf, welche zwischen den beabstandet zueinander angeordneten Auflagekörpern 12 über die Längsseiten 7 und die Oberflächen 6 der Dämmstoffelemente 2 geführt ist.

In den Figuren 4 und 5 sind Verpackungs- und/oder Transporteinheiten 1 mit zwei Lagen 3 der Dämmstoffelemente 2 dargestellt. Diese Verpackungs- und/oder Transporteinheiten 1 weisen im Unterschied zu den zuvor beschriebenen Verpackungs- und/oder Transporteinheiten 1 in jeder Lage drei Reihen 4 der Dämmstoffelemente 2 auf, wobei jede Reihe 4 zwei hintereinander stehende Pakete 16 mit einer bestimmten Anzahl von Dämmstoffelementen 2 aufweist. Jedes Paket 16 mit der bestimmten Anzahl von Dämmstoffelementen 2 weist eine Folie 14 auf, wobei die Pakete 16 insgesamt nochmals mit der Folie 8 zusammengefasst sind.

Die Folie 8 umgibt die Pakete 16 der Verpackungs- und/oder Transporteinheit 1 sowie die im Längsschnitt trapezförmig ausgebildeten Auflagekörper 12, deren Länge kürzer ist, als die Breite der in den Lagen 3 angeordneten Pakete 16 mit den nicht komprimierten Dämmstoffelementen 2. Die Folie 8 ist schlauchförmig ausgebildet und weist gemäß Figur 4 eine Öffnung 17 auf, über die der Innenraum der Folie 8 evakuiert werden kann. Durch die Herstellung eines Vakuums in der Folie 8 werden die Dämmstoffelemente 2 derart komprimiert, dass die Breite der einzelnen Pakete 16 reduziert wird, bis die Breite einer Lage 3 mit der Länge des Auflagekörpers 12 übereinstimmt. In diesem Zustand wird die Folie 8 gemäß Figur 5 verschlossen und die Öffnung 17 unter Vakuum verschweißt.

Alternativ kann vorgesehen sein, dass die Pakete 16 mit den Dämmstoffelementen 2 durch eine mechanische Kompression auf die Seitenflächen 18 der Verpackungs- und/oder Transporteinheit 1 auf das erforderliche Maß komprimiert werden.

Schließlich ist in den Figuren 6 und 7 eine weitere Ausführungsform einer Verpackungs- und/oder Transporteinheit 1 dargestellt, bei der ergänzend zu den Bestandteilen der Verpackungs- und/oder Transporteinheit gemäß den Figuren 3 bis 5 Einlagen 19 aus einem zugfesten Material, beispielsweise aus Pappe angeordnet sind. Eine erste Einlage 19 ist zwischen der Folie 8 und den Paketen 16 der auf den Auflagekörpern 12 aufliegenden Lage 3 angeordnet. Die Einlage 19 ist in ihren Randbereichen an die Schmalseiten 5 der Dämmstoffelemente 2 geklappt, wobei die Randbereiche der Einlage 19 zusammen mit der Folie 8 mit einem zugfesten Bank 20 verspannt sind. Das Band 20 kann beispielsweise als Klebeband ausgebildet sein.

In gleicher Weise ist auf die obere Lage 3 der Verpackungs- und/oder Transporteinheit 1 eine identische Einlage 19 aufgelegt, die wiederum zusammen mit der Folie 8 mit einem Band 20 verspannt ist.

Schließlich ist zwischen den beiden dargestellten Lagen 3 eine weitere Einlage 19 angeordnet, die in ihrem Randbereich Zungen 21 aufweist, die alternierend nach oben bzw. nach unten abgeknickt und über Bänder 20 unter Zwischenlage der Folie 9 an den Schmalseiten 5 der Dämmstoffelemente 2 verspannt sind.

Die Folie 8 bzw. die Folie 14 ist als Stretchfolie aus Polyäthylen ausgebildet und weist eine Materialstärke von 20 µm auf. Die Folie 8 bzw. die Folie 14 ist in einzelnen Folienstreifen von 500 mm Breite um die Verpackungs- und/oder Transporteinheit 1 gewickelt, wobei die Folienstreifen Überlappungsbereiche von 15 mm Breite aufweisen. Die Überlappungsbereiche der Folien können kalt verschweißend ausgebildet sein oder einen Kleber aufweisen, mit dem die Folienstreifen in den Überlappungsbereichen miteinander verklebt sind.

## Patentansprüche

1. Verpackungs- und/oder Transporteinheit für plattenförmige Dämmstoffelemente, insbesondere Dämmplatten, vorzugsweise aus Mineralfasern, insbesondere aus Steinwolle, bestehend aus mehreren Dämmstoffelementen und einer vorzugsweise als Folie ausgebildeten Umhüllung, in der die Dämmstoffelemente derart angeordnet sind, dass sie auf einer ihrer, vorzugsweise in Längsrichtung der Dämmstoffelemente verlaufenden Schmalseiten aufstehen,
**dadurch gekennzeichnet,**
**dass** die Dämmstoffelemente (2) in zumindest einer, vorzugsweise zwei übereinander angeordneten Lagen (3) angeordnet sind, wobei jede Lage (3) zumindest zwei Reihen (4) von Dämmstoffelementen (2) aufweist und dass die von der Folie (8) umgebenen Dämmstoffelemente (2) mit ihren in Längsrichtung der Dämmstoffelemente verlaufenden Schmalseiten (7) auf Auflagekörpern (12) angeordnet sind, wobei die Auflagerkörper (12) im wesentlichen rechtwinklig zur Längserstreckung der Dämmstoffelemente (2) angeordnet und über Verbindungselemente mit den Dämmstoffelementen (2) und der Folie (8) verbunden sind.

2. Verpackungs- und/oder Transporteinheit nach Anspruch 1,
**dadurch gekennzeichnet,**
**dass** die Dämmstoffelemente (2) unter einer Kompression auf ihre großen Oberflächen (6) in der Folie (8) angeordnet sind.

3. Verpackungs- und/oder Transporteinheit nach Anspruch 1,
**dadurch gekennzeichnet,**
**dass** die Folie (8) an den großen Oberflächen (6) der in der bzw. den Lage(n) (3) außenliegenden Dämmstoffelemente (2) und den in Längsrichtung verlaufenden Schmalseiten (7) der Dämmstoffelemente (2) anliegt.

4. Verpackungs- und/oder Transporteinheit nach Anspruch 1,
**dadurch gekennzeichnet, dass** die Folie (8) teilweise an durch die quer zur Längsrichtung verlaufenden Seitenflächen (5) gebildeten Stirnflächen anliegt.

5. Verpackungs- und/oder Transporteinheit nach Anspruch 1,
**dadurch gekennzeichnet,**
**dass** die Folie (8) zumindest doppellagig gewickelt ist.

6. Verpackungs- und/oder Transporteinheit nach Anspruch 1,
**dadurch gekennzeichnet,**
**dass** die Auflagekörper (12) mit jeweils einem Folienstreifen (13) an den Dämmstoffelementen (2) befestigt ist, wobei die Folienstreifen (13) um die Dämmstoffelemente (2) und die Folie (8) gewickelt sind.

7. Verpackungs- und/oder Transporteinheit nach Anspruch 1,
**dadurch gekennzeichnet,**
**dass** die Auflagekörper (12) innerhalb der Folie (8) angeordnet und unmittelbar auf den in Längsrichtung verlaufenden Schmalseiten (7) der Dämmstoffelemente (2) angeordnet sind.

8. Verpackungs- und/oder Transporteinheit nach Anspruch 1,
**dadurch gekennzeichnet,**
**dass** die Länge der Auflagekörper (12) mit der Summe der Breite aller aufliegenden und in Längsrichtung der Dämmstoffelemente verlaufenden Schmalseiten (7) der Dämmstoffelemente (2) einer Lage (3) im wesentlichen übereinstimmt.

9. Verpackungs- und/oder Transporteinheit nach Anspruch 1,
**dadurch gekennzeichnet,**
**dass** die Auflagekörper (12) im Längsschnitt trapezförmig ausgebildet sind.

10. Verpackungs- und/oder Transporteinheit nach Anspruch 1,
**dadurch gekennzeichnet,**
**dass** die Enden der Folie (8) miteinander verschweißt, verklebt, vernietet, verklammert und/oder vernäht sind.

11. Verpackungs- und/oder Transporteinheit nach Anspruch 1,
**dadurch gekennzeichnet,**
**dass** um die Folie (8) eine zwischen zwei benachbarten Auflagekörpern (12) verlaufende Banderole (15) angeordnet ist.

12. Verpackungs- und/oder Transporteinheit nach Anspruch 1,
**dadurch gekennzeichnet,**
**dass** zwischen der Folie (8) und den an der Folie (8) anliegenden Flächen der Dämmstoffelemente (2) ein Haftmittel, beispielsweise ein doppelseitiges Klebeband und/oder ein aufsprühbarer Kleber angeordnet ist.

13. Verpackungs- und/oder Transporteinheit nach Anspruch 1,
**dadurch gekennzeichnet,**
**dass** zwischen benachbarten Lagen (3), zwischen den Dämmstoffelementen (2) und den Auflagekörpern (12) und/oder auf der obersten Lage (3) der Dämmstoffelemente (2) zumindest eine Einlage (19) aus einem zugfesten Material, wie beispielsweise Folie oder Pappe eingelegt ist.

14. Verpackungs- und/oder Transporteinheit nach Anspruch 13,
**dadurch gekennzeichnet,**
**dass** die Eintage(n) (19) teilflächig an den in Längsrichtung der Dämmstoffelemente verlaufenden Schmalseiten (7) der Dämmstoffelemente (2)anliegt bzw. anliegen.

15. Verpackungs- und/oder Transporteinheit nach Anspruch 14,
**dadurch gekennzeichnet,**
**dass** im Bereich von auf den in Längsrichtung der Dämmstoffelemente verlaufenden Schmalseiten (7) der Dämmstoffelemente aufliegenden Abschnitten der Einlage (19) zumindest ein zugfestes Band (20) angeordnet ist.

16. Verpackungs- und/oder Transporteinheit nach Anspruch 1,
**dadurch gekennzeichnet,**
**dass** zwischen den Dämmstoffelementen (2) eine mäandrierend verlaufende, vorzugsweise reißfeste Folie angeordnet ist.

17. Verpackungs- und/oder Transporteinheit nach Anspruch 16,
**dadurch gekennzeichnet,**
**dass** die mäandrierend verlaufende Folie mit ihren Enden verbunden ist.

18. Verpackungs- und/oder Transporteinheit nach Anspruch 1,
**dadurch gekennzeichnet,**
**dass** die Dämmstoffelemente (2) und die Folie (8) von einer in Längsrichtung der Dämmstoffelemente (2) verlaufenden Folie umhüllt sind.

19. Verpackungs- und/oder Transporteinheit nach Anspruch 1,
**dadurch gekennzeichnet,**
**dass** die Folie (8) als Stretchfolie, vorzugsweise aus Polyäthylen ausgebildet ist.

20. Verpackungs- und/oder Transporteinheit nach Anspruch 1,
**dadurch gekennzeichnet,**
**dass** die Folie (8) eine Materialstärke von 15 bis 50 µm, insbesondere von 20 bis 30 µm aufweist.

21. Verpackungs- und/oder Transporteinheit nach Anspruch 1,
**dadurch gekennzeichnet,**
**dass** die Folie (8) eine Breite von 350 bis 1.000 mm, insbesondere 500 mm aufweist und die Überlappungsbereiche benachbarter Folienstreifen 25 bis 150 mm breit sind.

22. Verpackungs- und/oder Transporteinheit nach Anspruch 1,
**dadurch gekennzeichnet,**
**dass** die Auflagekörper (12) aus hoch verdichteter Steinwolle, insbesondere aus Steinwollelamellen bestehen.

23. Transportgebinde für Verpackungs- und/oder Transporteinheiten für plattenförmige Dämmstoffelemente, insbesondere Dämmplatten, vorzugsweise aus Mineralfasem, insbesondere aus Steinwolle, die jeweils aus zumindest einer, vorzugsweise zwei übereinander angeordneten Lagen Dämmstoffelemente und einer vorzugsweise als Folie ausgebildeten Umhüllung bestehen, in der die Dämmstoffelemente in jeder Lage derart angeordnet sind, dass sie auf einer ihrer, vorzugsweise in Längsrichtung der Dämmstoffelemente verlaufenden Schmalseiten aufstehen,
**dadurch gekennzeichnet,**
**dass** mehrere Verpackungs- und/oder Transporteinheiten (1) nach Anspruch 1 zusammengefasst und mit einer Folie umgeben sowie auf zumindest einem Auflagekörper (12) angeordnet sind.

24. Verfahren zur Herstellung einer Verpackungs- und/oder Transporteinheit für plattenförmige Dämmstoffelemente nach Anspruch 1,
**dadurch gekennzeichnet,**
**dass** mehrere Dämmstoffelemente in zumindest einer, vorzugsweise zwei übereinander angeordneten Lagen auf einer ihrer in Längsrichtung verlaufenden Schmalseiten dicht nebeneinander aufgestellt werden, wobei jede Lage zumindest zwei Reihen von Dämmstoffelementen aufweist, die Dämmstoffelemente durch einen Druck auf ihre großen Oberflächen komprimiert werden, die komprimierten Dämmstoffelemente mit einer Folie umhüllt werden und abschließend die in der Folie angeordneten Dämmstoffelemente mit Auflagekörpern verbunden werden, die quer zur Längserstreckung der Dämmstoffelemente im Bereich der aufstehenden Schmalseiten angeordnet werden.

25. Verfahren zur Herstellung einer Verpackungs- und/oder Transporteinheit für plattenförmige Dämmstoffelemente nach Anspruch 1,
**dadurch gekennzeichnet,**
**dass** mehrere Dämmstoffelemente in zumindest einer, vorzugsweise zwei übereinander angeordneten Lagen auf einer ihrer in Längsrichtung verlaufenden Schmalseiten dicht nebeneinander aufgestellt werden, wobei jede Lage zumindest zwei Reihen von Dämmstoffelementen aufweist, die Dämmstoffelemente durch einen Druck auf ihre großen Oberflächen komprimiert werden, auf die komprimierten Dämmstoffelemente Auflagekörper aufgelegt werden, die Dämmstoffelemente zusammen mit den Auflagekörpern mit einer Folie umhüllt werden, wobei die Auflagekörper quer zur Längserstreckung der Dämmstoffelemente im Bereich der Schmalseiten angeordnet werden.

26. Verfahren nach Anspruch 24 oder 25,
**dadurch gekennzeichnet,**
**dass** die Dämmstoffelemente durch mechanisch auf die in der Lage außen liegenden großen Oberflächen wirkende Platten komprimiert werden.

27. Verfahren nach Anspruch 24 oder 25,
**dadurch gekennzeichnet,**
**dass** die Dämmstoffelemente vollständig in einer Umhüllung aus einer luftdichten Folie angeordnet werden, anschließend in der Folie ein Unterdruck erzeugt wird, durch den die Dämmstoffelemente komprimiert werden und abschließend die Folie geschrumpft wird, um die komprimierten Dämmstoffelemente in ihrer komprimierten Stellung zu halten.

28. Verfahren nach Anspruch 24 oder 25,
**dadurch gekennzeichnet,**
**dass** mehrere, vorzugsweise vier Verpackungs- und/oder Transporteinheiten zu einem Gebinde zusammengefasst werden.

29. Verfahren nach Anspruch 28,
**dadurch gekennzeichnet,**
**dass** jedes Gebinde auf Auflagekörpern, beispielsweise auf einer Palette angeordnet wird.

## Claims

1. Packaging and/or transport unit for panel-shaped insulation elements, particularly insulation boards, preferably made of mineral fibres, particularly from rock wool, said unit consisting of plural insulation elements and an envelope which is preferably formed as a film, and wherein envelope said insulation elements are arranged in such a manner that the same are supported by one of their narrow sides which preferably extend in the longitudinal direction of said insulation elements,
**characterized in**
**that** said insulation elements (2) are arranged in at least one layer and preferably in two stacked layers (3), each of which layers (3) including at least two rows (4) of insulation elements, and that the insulation elements (2) surrounded by said film (8) are arranged by their narrow sides (7) extending in the longitudinal direction of said insulation elements on supporting bodies (12), which supporting bodies (12) are arranged substantially at right angles to the longitudinal extension of said insulation elements (2) and connected to said insulation elements (2) and said film (8) via connection elements.

2. Packaging and/or transport unit according to claim 1,
**characterized in**
**that** said insulation elements (2) are arranged within said film (8) under compression upon their major surfaces (6).

3. Packaging and/or transport unit according to claim 1,
**characterized in that** said film is applied against the major surfaces (6) of the outer insulation elements (2) within said layer(s) (3) and against the longitudinally extending narrow sides (7) of said insulation elements (2).

4. Packaging and/or transport unit according to claim 1,
**characterized in**
**that** said film (8) is partially applied against faces that are formed by the lateral surfaces (5) extending diagonally to the longitudinal direction.

5. Packaging and/or transport unit according to claim 1,
**characterized in**
**that** said film (8) is wrapped in at least a double-ply fashion.

6. Packaging and/or transport unit according to claim 1,
**characterized in**
**that** said supporting bodies (12) are fixed to said insulation elements (2) by a respective film strip (13), which film strips (13) are wrapped around said insulation elements (2) and said film (8).

7. Packaging and/or transport unit according to claim 1,
**characterized in**
**that** said supporting bodies (12) are disposed within said film (8) and are arranged directly on the longitudinally extending narrow sides (7) of said insulation elements (2).

8. Packaging and/or transport unit according to claim 1,
**characterized in**
**that** the length of said supporting bodies (12) substantially corresponds to the sum of the width of all supported and longitudinally extending narrow sides (7) of said insulation elements (2) of one layer (3).

9. Packaging and/or transport unit according to claim 1,
**characterized in**
**that** said supporting bodies (12) are formed trapezoidal in the longitudinal section.

10. Packaging and/or transport unit according to claim 1,
**characterized in**
**that** the ends of said film (8) are welded, glued, riveted, clamped and/or sewed together.

11. Packaging and/or transport unit according to claim 1,
**characterized in**
**that** around said film (8) a banderol (15) is provided which extends between two adjacent supporting bodies (12).

12. Packaging and/or transport unit according to claim 1,
**characterized in**
**that** between said film (8) and the surfaces of the insulation elements (2) applying against said film (8) a bonding agent, for example a double-sided adhesive tape and/or an adhesive to be sprayed on are arranged.

13. Packaging and/or transport unit according to claim 1,
**characterized in**
**that** between adjacent layers (3), between the insulation elements (2) and the supporting bodies (12) and/or on the uppermost layer (3) of the insulation elements (2) at least one intermediate layer (19) made of a pulling-resistant material such as film or cardboard for example is interposed.

14. Packaging and/or transport unit according to claim 13,
**characterized in that** said intermediate layer(s) is(are) applied against a partial area of said narrow sides (7) of the insulation elements (2) extending in the longitudinal direction of said insulation element.

15. Packaging and/or transport unit according to claim 14,
**characterized in**
**that** in the region of sections of the intermediate layer (19) that are supported on the insulation element narrow sides (7) extending in the longitudinal direction of said insulation elements at least one pulling-resistant band (20) is provided.

16. Packaging and/or transport unit according to claim 1,
**characterized in**
**that** between said insulation elements (2) a meandering and preferably tearing-resistant film is provided.

17. Packaging and/or transport unit according to claim 16,
**characterized in**
**that** said meandering film is connected by the ends thereof.

18. Packaging and/or transport unit according to claim 1,
**characterized in**
**that** said insulation elements (2) and said film (8) are covered by a film extending in the longitudinal direction of said insulation elements (2).

19. Packaging and/or transport unit according to claim 1,
**characterized in**
**that** said film (8) is formed as a stretching film, preferably made from polyethylene.

20. Packaging and/or transport unit according to claim 1,
**characterized in**
**that** said film (8) has a material thickness of 15 to 50 µm, particularly 20 to 30 µm.

21. Packaging and/or transport unit according to claim 1,
**characterized in**
**that** said film (8) has width of 350 to 1000 mm, particularly 500 mm, and that the overlapping portions of adjacent film strips are 25 to 150 mm wide.

22. Packaging and/or transport unit according to claim 1,
**characterized in**
**that** said supporting bodies (12) consist of highly compacted rock wool, particularly of rock wool segments.

23. Transport packings for packaging and/or transport units for panel-shaped insulation elements, particularly insulation boards, preferably made of mineral fibres, particularly from rock wool, which respectively consist of at least one and preferably two stacked layers of insulation elements and an envelope preferably formed as a film, inside of which said insulation elements in any position are arranged in such a manner that the same are supported by one of their narrow sides which preferably extend in the longitudinal direction of said insulation elements,
**characterized in**
**that** plural packaging an/or transport units (1) according to claim 1 are bundled and wrapped with a film and arranged at least on one supporting body (12).

24. Method for manufacturing a packaging and/or transport unit for panel-shaped insulation elements according to claim 1,
**characterized in**
**that** plural insulation elements are closely arranged side by side and supported by one of their longitudinally extending narrow sides, in at least one and preferably two stacked layers, each layer including at least two rows of insulation elements, that said insulation elements are compressed by exerting a pressure on one of their major surfaces, that said compressed insulation elements are covered with a film and finally the insulation elements arranged inside said film are connected to supporting bodies which are arranged diagonally to the longitudinal extension of the insulation elements in the region of said supported narrow sides.

25. Method for manufacturing a packaging and/or transport unit for panel-shaped insulation elements according to claim 1,
**characterized in**
**that** plural insulation elements are closely arranged side by side and supported by one of their longitudinally extending narrow sides, in at least one and preferably two stacked layers, each layer including at least two rows of insulation elements, that said insulation elements are compressed by exerting a pressure on one of their major surfaces, that supporting bodies are placed on said compressed insulation elements, that said insulation elements together with said supporting bodies are wrapped with a film, with said supporting bodies being arranged diagonally to the longitudinal extension of said insulation elements in the region of said narrow sides.

26. Method according to claim 24 or 25,
**characterized in**
**that** said insulation elements are compressed mechanically by the panels acting on the outer major surfaces in said layer.

27. Method according to claim 24 or 25,
**characterized in**
**that** said insulation elements are completely arranged inside an envelope made of an airtight film, that thereafter a vacuum pressure is generated inside said film, whereby said insulation elements are compressed, and finally said film is shrunk in order to maintain said compressed insulation elements in their compressed position.

28. Method according to claim 24 or 25,
**characterized in**
**that** plural and preferably four packaging and/or transport units are bundled into one packing.

29. Method according to claim 28,
**characterized in**
**that** each packing is arranged on supporting bodies, for example on a palette.

## Revendications

1. Unité d'emballage et/ou de transport pour éléments de matériau isolant en forme de panneaux, en particulier pour panneaux isolants, de préférence en fibres minérales, en particulier en laine minérale, constituée par plusieurs éléments de matériau isolant et une enveloppe de préférence configurée comme une feuille dans laquelle les éléments de matériau isolant sont placés de telle manière qu'ils sont debout sur l'un de leurs petits côtés de préférence dans le sens longitudinal des éléments de matériau isolant,
**caractérisée en ce**
**que** les éléments de matériau isolant (2) sont placés dans au moins une, de préférence dans deux couches (3) superposées, chaque couche (3) présentant au moins deux rangées (4) d'éléments de matériau isolant (2) et que les éléments de matériau isolant (2) entourés par la feuille (8) sont placés avec leurs petits côtés (7) dans le sens longitudinal des éléments de matériau isolant sur des corps d'appui (12), les corps d'appui (12) étant placés substantiellement à angle droit avec l'extension longitudinale des éléments de matériau isolant (2) et étant reliés par des éléments de jonction aux éléments en matériau isolant (2) et à la feuille (8).

2. Unité d'emballage et/ou de transport selon la revendication 1,
**caractérisée en ce**
**que** les éléments de matériau isolant (2) sont placés dans la feuille (8) par une compression sur leurs grandes surfaces (6).

3. Unité d'emballage et/ou de transport selon la revendication 1,
**caractérisée en ce**
**que** la feuille (8) adhère sur les grandes surfaces (6) des éléments de matériau isolant (2) situés à l'extérieur dans la ou les couches (3) et les petits côtés (7) qui vont dans le sens longitudinal des éléments de matériau isolant (2).

4. Unité d'emballage et/ou de transport selon la revendication 1,
**caractérisée en ce**
**que** la feuille (8) adhère partiellement aux surfaces frontales formées par les surfaces latérales (5) transversalement au sens longitudinal.

5. Unité d'emballage et/ou de transport selon la revendication 1,
**caractérisée en ce**
**que** la feuille (8) est enroulée au moins en double couche.

6. Unité d'emballage et/ou de transport selon la revendication 1,
**caractérisée en ce**
**que** les corps d'appui (12) sont fixés aux éléments de matériau isolant (2) avec respectivement une bande de feuille (13), les bandes de feuille (13) étant enroulées autour des éléments en matériau isolant (2) et de la feuille (8).

7. Unité d'emballage et/ou de transport selon la revendication 1,
**caractérisée en ce**
**que** les corps d'appui (12) sont placés à l'intérieur de la feuille (8) et sont placés directement sur les petits côtés (7) allant dans le sens longitudinal des éléments de matériau isolant (2).

8. Unité d'emballage et/ou de transport selon la revendication 1,
**caractérisée en ce**
**que** la longueur des corps d'appui (12) coïncide avec la somme de la largeur de tous les petits côtés (7) couchés et allant dans le sens longitudinal des éléments de matériau isolant (2) d'une couche (3).

9. Unité d'emballage et/ou de transport selon la revendication 1,
**caractérisée en ce**
**que** les corps d'appui (12) sont configurés de forme trapézoïdale en section longitudinale.

10. Unité d'emballage et/ou de transport selon la revendication 1,
**caractérisée en ce**
**que** les extrémités de la feuille (8) sont soudées, collées, rivetées, agrafées et/ou cousues l'une avec l'autre.

11. Unité d'emballage et/ou de transport selon la revendication 1,
**caractérisée en ce**
**qu'**une banderole (15) qui va entre deux corps d'appui voisins (12) est placée autour de la feuille (8).

12. Unité d'emballage et/ou de transport selon la revendication 1,
**caractérisée en ce**
**qu'**un moyen adhésif, par exemple un ruban adhésif double face et/ou une colle que l'on peut appliquer au pistolet est placé entre la feuille (8) et les surfaces des éléments de matériau isolant (2) qui adhèrent à la feuille (8).

13. Unité d'emballage et/ou de transport selon la revendication 1,
**caractérisée en ce**
**qu'**au moins une pièce intercalaire (19) en un matériau résistant à la traction, comme par exemple de la feuille ou du carton, est inséré entre les couches voisines (3), entre les éléments de matériau isolant (2) et les corps d'appui (12) et/ou sur la couche supérieure des éléments de matériau isolant (2).

14. Unité d'emballage et/ou de transport selon la revendication 13,
**caractérisée en ce**
**que** l'insert (les inserts) (19) adhère(nt) sur une partie de la surface sur les petits côtés (7) des éléments de matériau isolant (2) dans le sens longitudinal des éléments de matériau isolant.

15. Unité d'emballage et/ou de transport selon la revendication 14,
**caractérisée en ce**
**qu'**au moins un ruban résistant à la traction (20) est placé dans la zone des sections de la pièce intercalaire (19) qui reposent sur les petits côtés (7) des éléments de matériau isolant qui sont dans le sens longitudinal des éléments de matériau isolant.

16. Unité d'emballage et/ou de transport selon la revendication 1,
**caractérisée en ce**
**qu'**une feuille qui décrit des méandres, de préférence résistante à l'arrachement, est placée entre les éléments de matériau isolant (2).

17. Unité d'emballage et/ou de transport selon la revendication 16,
**caractérisée en ce**
**que** la feuille qui décrit des méandres est reliée à ses extrémités.

18. Unité d'emballage et/ou de transport selon la revendication 1,
**caractérisée en ce**
**que** les éléments de matériau isolant (2) et la feuille (8) sont enveloppés par une feuille allant dans le sens longitudinal des éléments de matériau isolant (2).

19. Unité d'emballage et/ou de transport selon la revendication 1,
**caractérisée en ce**
**que** la feuille (9) est configurée comme une feuille extensible, de préférence en polyéthylène.

20. Unité d'emballage et/ou de transport selon la revendication 1,
**caractérisée en ce**
**que** la feuille (9) a une épaisseur de matière de 15 à 20 µm, en particulier de 20 à 30 µm.

21. Unité d'emballage et/ou de transport selon la revendication 1,
**caractérisée en ce**
**que** la feuille (8) présente une largeur de 350 à 1000 mm, en particulier de 500 mm, et les zones de chevauchement de bandes de feuille voisines sont larges de 25 à 150 mm.

22. Unité d'emballage et/ou de transport selon la revendication 1,
**caractérisée en ce**
**que** les corps d'appui (12) sont constitués par de la laine minérale fortement comprimée, en particulier en lamelles de laine minérale.

23. Emballage de transport pour unités d'emballage et/ou de transport pour éléments de matériau isolant en forme de panneaux, en particulier de panneaux isolants, de préférence en fibres minérales, en particulier en laine minérale, qui sont constitués respectivement par au moins une, de préférence par deux couches superposées d'éléments de matériau isolant et une enveloppe de préférence configurée comme une feuille dans laquelle les éléments de matériau isolant sont placés dans chaque couche de telle manière qu'ils sont debout sur l'un de leurs petits côtés allant de préférence dans le sens longitudinal des éléments de matériau isolant,
**caractérisé en ce**
**que** plusieurs unités d'emballage et/ou de transport (1) selon la revendication 1 sont réunies et sont entourées avec une feuille et sont placées sur au moins un corps d'appui (12).

24. Procédé pour la fabrication d'une unité d'emballage et/ou de transport pour des éléments de matériau isolant en forme de panneaux selon la revendication 1,
**caractérisé en ce**
**que** plusieurs éléments de matériau isolant sont posés serrés les uns à côté des autres dans au moins une, de préférence deux couches superposées sur l'un de leurs petits côtés dans le sens longitudinal, chaque couche présentant au moins deux rangées d'éléments de matériau isolant, les éléments de matériau isolant étant comprimés par une pression sur leurs grandes surfaces, les éléments de matériau isolant comprimés étant enveloppés avec une feuille et finalement les éléments de matériau isolant placés dans la feuille étant reliés à des corps d'appui qui sont placés transversalement à l'extension en longueur des éléments de matériau isolant dans la zone des petits côtés debout.

25. Procédé pour la fabrication d'une unité d'emballage et/ou de transport pour des éléments de matériau isolant en forme de panneaux selon la revendication 1,
**caractérisé en ce**
**que** plusieurs éléments de matériau isolant sont posés serrés les uns à côté des autres dans au moins une, de préférence deux couches superposées sur l'un de leurs petits côtés dans le sens longitudinal, chaque couche présentant au moins deux rangées d'éléments de matériau isolant, les éléments de matériau isolant étant comprimés par une pression sur leurs grandes surfaces, des corps d'appui étant posés sur les éléments de matériau isolant comprimés, les éléments de matériau isolant étant enroulés ensemble avec les corps d'appui avec une feuille, les corps d'appui étant placés transversalement par rapport à l'extension en longueur des éléments de matériau isolant dans la zone des petits côtés.

26. Procédé selon la revendication 24 ou 25,
**caractérisé en ce**
**que** les éléments de matériau isolant sont comprimés par des panneaux agissant mécaniquement sur les grandes surfaces posés à l'extérieur dans la couche.

27. Procédé selon la revendication 24 ou 25,
**caractérisé en ce**
**que** les éléments de matériau isolant sont placés entièrement dans une enveloppe en une feuille étanche à l'air, une dépression par laquelle les éléments de matériau isolant étant ensuite produite dans la feuille et finalement la feuille étant rétrécie pour maintenir les éléments de matériau isolant comprimés dans leur position comprimée.

28. Procédé selon la revendication 24 ou 25,
**caractérisé en ce**
**que** plusieurs, de préférence quatre unités d'emballage et/ou de transport sont réunies en un emballage.

29. Procédé selon la revendication 28,
**caractérisé en ce**
**que** chaque emballage est placé sur des corps d'appui, de préférence sur une palette.
